# EUROPÄISCHE PATENTSCHRIFT

(11) **EP 1 971 763 B1**
(45) Veröffentlichungstag und Bekanntmachung des Hinweises auf die Patenterteilung: **19.01.2011**
(21) Anmeldenummer: 06807773.4
(22) Anmeldetag: 08.11.2006
(51) Int. Cl.: F02D 9/02, F02M 35/10

(54) **ANSAUGTRAKT FÜR EINEN VERBRENNUNGSMOTOR**
INTAKE TRACT FOR AN INTERNAL COMBUSTION ENGINE
CONDUIT D'ADMISSION POUR MOTEUR A COMBUSTION INTERNE

(30) Priorität: 02.01.2006 DE 102006000606
(43) Veröffentlichungstag der Anmeldung: 24.09.2008
(73) Patentinhaber: ROBERT BOSCH GMBH, 70442 Stuttgart (DE)
(72) Erfinder: STUHLER, Harald, 70839 Gerlingen (DE); DECLOITRE, Arnaud, 93100 Montreuil Sous Bois (FR); VAILLEAU, Thomas, 93404 Saint-oven Cedex (FR)
(86) Internationale Anmeldenummer: PCT/EP2006/068219
(87) Internationale Veröffentlichungsnummer: WO 2007/077049

(56) Entgegenhaltungen:
- DE-A1- 2 526 550
- US-A- 5 150 669
- US-A- 5 507 256

## Beschreibung

### Stand der Technik

Die Erfindung geht aus von einem Ansaugtrakt für einen Verbrennungsmotor nach dem Oberbegriff des Anspruchs 1.

In bestimmten Betriebszuständen eines Verbrennungsmotors oder einer Brennkraftmaschine, z.B. beim Motorabwürgen, Startabbruch, Kraftstoffunterbrechung, treten zum Teil starke Rückzündungen in das Saugrohr des Ansaugtrakts auf. Mögliche Ursachen sind Rückdrehung des Motors, verzögerte Verbrennung bei magerem Gemisch und Zündung bei vollständig geschlossenem Einlassventil. Aus Gewichtsgründen finden als Saugrohre zunehmend dünnwandige Kunststoffrohre Verwendung, die durch diese Rückzündungen bersten können. Ebenso können in dem Saugrohr verbaute Kunststoffkomponenten oder der Luftfilter durch diese Rückzündungen und den dabei entstehenden hohen Temperaturen beschädigt werden. Zum Schutze des Saugrohrs und der Saugrohrkomponenten bei Auftreten solcher Rückzündungen ist es bekannt, mittels einer Rückzündungs-Schutzvorrichtung den bei Rückzündung in das Saugrohr entstehenden hohen Druck im Saugrohr schnell abzubauen und damit auch die damit einhergehende Temperaturerhöhung im Saugrohr zu verringern.

Bei einem bekannten Ansaugtrakt für einen Verbrennungsmotor (DE 196 25 768 A1) ist hierzu in der Saugrohrwand stromabwärts der Drosselklappe eine in die Atmosphäre führende Öffnung vorgesehen, die durch ein auf Druck im Saugrohr ansprechendes Ventil gesteuert wird. Tritt z.B. bei einem Motorabwürgen eine Rückzündung auf, so baut sich durch die bei Start und im Leerlauf geschlossene Drosselklappe eine Flamm-Druckwelle im Saugrohr auf, durch die das Ventil geöffnet wird. Mit Öffnen des Ventils wird der Druckanstieg im Saugrohr begrenzt.

### Vorteile der Erfindung

Der erfindungsgemäße Ansaugtrakt für einen Verbrennungsmotor mit dem Merkmalen des Anspruchs 1 hat den Vorteil, dass für die Schutzvorrichtung keine zusätzlichen mechanischen Bauteile in das Saugrohr implementiert werden müssen, sondern die vorhandene Drosselklappe genutzt wird, die zum Druckabbau bei Rückzündungen über eine Software intelligent angesteuert wird. Das Saugrohr muss zur Integration der Schutzvorrichtung baulich nicht verändert werden. Erforderlich ist lediglich ein Drucksensor, der bei einer großen Anzahl von Motorkonfigurationen für die Lasterfassung bereits verbaut ist. Drucksensoren sind handelsübliche Bauteile, so dass selbst bei zusätzlichem Einbau eines Sensors die Schutzvorrichtung insgesamt mit geringen Gestehungskosten realisiert werden kann. Durch die in den weiteren Ansprüchen aufgeführten Maßnahmen sind vorteilhafte Weiterbildungen und Verbesserungen des im Anspruch 1 angegebenen Ansaugtrakts möglich.

### Zeichnung

Die Erfindung ist anhand eines in der Zeichnung dargestellten Ausführungsbeispiels in der nachfolgenden Beschreibung näher erläutert. Dabei zeigt die Zeichnung in schematisierter Darstellung einen Ansaugtrakt für einen Verbrennungsmotor mit einer Schutzvorrichtung bei Rückzündungen.

### Beschreibung des Ausführungsbeispiels

In der Zeichnung ist ausschnittweise ein Verbrennungszylinder 11 eines Verbrennungsmotors oder einer Brennkraftmaschine mit Zylindermantel 111 und Zylinderkopf 112 schematisiert dargestellt. Im Verbrennungszylinder 11 ist ein Hubkolben 12 angeordnet, der axial verschieblich im Zylindermantel 111 geführt ist und über eine Pleuelstange 13 eine Kurbelwelle antreibt. Zusammen mit dem Zylinderkopf 112 begrenzt der Hubkolben 12 ein Verbrennungsraum 14, dessen Volumen sich mit dem Kolbenhub vergrößert und verkleinert. Im Zylinderkopf 112 ist mindestens eine Einlassöffnung 15 und mindestens eine Auslassöffnung 16 vorhanden. Die Einlassöffnung 15 ist von einem Einlassventil 17 und die Auslassöffnung 16 von einem Auslassventil 18 gesteuert. Von der Auslassöffnung 16 führt ein Abgasstutzen 19 ab, während an der Einlassöffnung 15 ein Saugrohr 20 eines Ansaugtrakts 21 mündet. Der Ansaugtrakt 21 zum Zuführen von Verbrennungsluft oder eines Luft-Kraftstoff-Gemisches in den Verbrennungsraum 14 des Verbrennungszylinders 11 weist einen in das Saugrohr 20 eingesetzten Drosselklappenstutzen 22, eine Drosselklappe 23 und einen elektromotorischen Drosselklappensteller 24 auf. Die Drosselklappe 23 sitzt drehfest auf eine Drosselklappenwelle 25, die im Drosselklappenstutzen 22 schwenkbar gelagert ist. Der Drosselklappensteller 24 greift an der Drosselklappenwelle 25 an und vermag die Drosselklappe 23 über die Drosselklappenwelle 25 zu verschwenken, wodurch der lichte Querschnitt des Drosselklappenstutzens 22 von der Drosselklappe 23 mehr oder weniger freigegeben wird.

Im Ansaugtrakt 21 ist eine Schutzvorrichtung 26 für das Saugrohr 20 und für im Saugrohr 20 angeordnete Komponenten angeordnet, die bei Rückzündungen ins Saugrohr 20 hinein anspricht und einen durch die Rückzündungen im Saugrohr 20 entstehenden hohen Druck schnell abbaut. Solche Rückzündungen treten beispielsweise dann auf, wenn im Saugrohr 20 sich ein zündfähiges Kraftstoff-Luft-Gemisch bildet und bei nicht vollständig geschlossenem Einlassventil 17 der Zündfunke bis in das Saugrohr 20 zurückschlägt und das dort befindliche Gemisch entzündet. Ursachen für die Rückzündungen sind auch Rückdrehungen im Motor oder ein mageres Kraftstoff-Luft-Gemisch. Solche Rückzündungen, auch Fehlzündungen genannt, treten bevorzugt in verschiedenen Betriebszuständen des Verbrennungsmotors auf, wie Motorabwürgen, Startabbruch, Unterbrechung der Kraftstoffversorgung, etc.

Die Schutzvorrichtung 26 umfasst einen im Saugrohr verbauten Drucksensor 27, der im Saugrohrabschnitt zwischen Einlassventil 17 und Drosselklappe 23 angeordnet ist, sowie eine Auswerteeinheit 28, der das elektrische Ausgangssignal des Drucksensors 27 zugeführt ist. Die Schutzvorrichtung 26 nutzt weiterhin die Drosselklappe 23 und den Drosselklappensteller 24 für ihre Schutzfunktion. Der Drucksensor 27 misst eine Druckerhöhung im Saugrohr 20, aus der die Auswerteeinheit 28 das Vorliegen einer Rückzündung diagnostiziert, wobei z.B. die Höhe und die Geschwindigkeit des Druckaufbaus und dessen Dauer ausgewertet wird. Für die Rückzündungsdiagnose können weitere Parameter berücksichtigt werden, die aus Motorkenngrößen, wie Temperatur, Drehzahl, und/oder Motorbetriebsdaten, wie Motorstart, Motorstopp, Leerlauf, Volllast, abgeleitet sind. Erkennt die Auswerteeinheit 28 aufgrund der Diagnose des Ausgangssignals des Drucksensors 27 eine Rückzündung, so generiert sie ein Stellsignal, das an den Drosselklappensteller 24 gelegt wird und über den Drosselklappensteller 24 eine Verschwenkung der Drosselklappe 23 in eine den Querschnitt des Drosselklappenstutzens 22 freigebende Stellung auslöst. Durch dieses schnelle Öffnen der Drosselklappe 23 wird der Druck im Saugrohr 20 schlagartig verringert und damit auch ein unzulässig hoher Temperaturanstieg im Saugrohr 20 verhindert, was zur Verbrennung von im Saugrohr 20 angeordneten Plastikkomponenten führen würde. Der Drosselklappenwinkel, um den die Drosselklappe 23 durch den Drosselklappensteller 24 bei Detektion einer Rückzündung verstellt wird, ist je nach Anforderung fest vorgegeben. Nachdem die Flammenfront der Rückzündung die Drosselklappe 23 passiert hat, wird die Drosselklappe 23 auf ihren vor Rückzündung eingenommenen Stellwinkel zurückgestellt. Die Öffnungszeiten der Drosselklappe 20 bei Auftreten von Rückzündungen in das Saugrohr 20 liegen im Millisekundenbereich.

## Patentansprüche

1. Ansaugtrakt für einen Verbrennungsmotor mit mindestens einem Saugrohr (20), mit einer im Saugrohr (20) angeordneten Drosselklappe (23) und mit einer bei Rückzündungen in das Saugrohr (20) ansprechenden Schutzvorrichtung (26), die Mittel zum Druckabbau im Saugrohr (20) aufweist, **dadurch gekennzeichnet, dass** die Drosselklappe (23) als Druckabbaumittel eingesetzt ist.

2. Ansaugtrakt nach Anspruch 1, **dadurch gekennzeichnet, dass** die Schutzvorrichtung (26) einen stromabwärts der Drosselklappe (23) angeordneten Drucksensor (27) und eine an dessen Signalausgang angeschlossene Auswerteeinheit (28) aufweist, die aus dem elektrischen Ausgangssignal des Drucksensors (27) das Auftreten einer Rückzündung diagnostiziert und bei Erkennen einer Rückzündung ein Stellsignal zum kurzzeitigen Verschwenken der Drosselklappe (23) in Richtung Freigabe des Saugrohrquerschnitts generiert.

3. Ansautrakt nach Anspruch 2, **dadurch gekennzeichnet, dass** die Drosselklappe (23) zu ihrer Verstellung einen motorischen Drosselklappensteller (24) aufweist und dass das von der Auswerteeinheit (28) generierte Stellsignal an den Drosselklappensteller (24) gelegt ist.

4. Ansaugtrakt nach Anspruch 3, **dadurch gekennzeichnet, dass** die Drosselklappe (23) mit einer Drosselklappenwelle (25) in einem in das Saugrohr (20) eingesetzten Drosselklappenstutzen (22) schwenkbar gelagert ist und dass der motorische Drosselklappensteller (24) an der Drosselklappenwelle (25) zur Verschwenkung der Drosselklappe (23) angreift.

5. Ansaugtrakt nach einem der Ansprüche 1 bis 4, **dadurch gekennzeichnet, dass** für die Rückzündungsdiagnose der Auswerteeinheit (28) zusätzlich mindestens ein aus Motorkenngrößen und/oder Motorbetriebsdaten gewonnener Parameter zugeführt ist.

6. Ansaugtrakt nach Anspruch 5, **dadurch gekennzeichnet, dass** als Motorkenngrößen Temperatur und/oder Drehzahl und als Motorbetriebsdaten Motorstart, Motorstopp, Leerlauf oder Volllast herangezogen sind.

## Claims

1. Intake tract for an internal combustion engine having at least one intake pipe (20), having a throttle flap (23) arranged in the intake pipe (20), and having a protective device (26) which responds in the event of backfires into the intake pipe (20), which protective device (26) has means for dissipating the pressure in the intake pipe (20), **characterized in that** the throttle flap (23) is used as a pressure dissipation means.

2. Intake tract according to Claim 1, **characterized in that** the protective device (26) has a pressure sensor (27) arranged downstream of the throttle flap (23) and an evaluating unit (28) which is connected to the signal output of said pressure sensor (27), which evaluating unit (28) diagnoses the occurrence of a backfire from the electrical output signal of the pressure sensor (27) and, upon detecting a backfire, generates an actuating signal for briefly pivoting the throttle flap (23) in the direction for opening up the intake pipe cross section.

3. Intake tract according to Claim 2, **characterized in that** the throttle flap (23) has, for its adjustment, a motor-driven throttle flap actuator (24), and **in that** the actuating signal generated by the evaluating unit (28) is transmitted to the throttle flap actuator (24).

4. Intake tract according to Claim 3, **characterized in that** the throttle flap (23) is pivotably mounted with a throttle flap shaft (25) in a throttle flap connecting piece (22) inserted into the intake pipe (20), and **in that** the motor-driven throttle flap actuator (24) acts on the throttle flap shaft (25) to pivot the throttle flap (23).

5. Intake tract according to one of Claims 1 to 4, **characterized in that**, for the backfiring diagnosis, at least one parameter obtained from engine characteristic values and/or engine operating data is additionally supplied to the evaluating unit (28).

6. Intake tract according to Claim 5, **characterized in that** temperature and/or rotational speed are taken into consideration as engine characteristic values, and engine start, engine stop, idle or full load are taken into consideration as engine operating data.

## Revendications

1. Conduit d'admission pour un moteur à combustion interne, comprenant au moins un tube d'aspiration (20), avec un clapet d'étranglement (23) disposé dans le tube d'aspiration (20) et avec un dispositif de protection (26) réagissant à des retours de flamme dans le tube d'aspiration (20), qui présente des moyens pour la diminution de pression dans le tube d'aspiration (20), **caractérisé en ce que** le clapet d'étranglement (23) est utilisé comme moyen de diminution de la pression.

2. Conduit d'admission selon la revendication 1, **caractérisé en ce que** le dispositif de protection (26) présente un capteur de pression (27) disposé en aval du clapet d'étranglement (23) et une unité d'analyse (28) raccordée à sa sortie de signal, qui effectue un diagnostic de la présence d'un retour de flamme à partir du signal électrique de sortie du capteur de pression (27), et si elle détecte un retour de flamme, produit un signal de commande pour faire brièvement pivoter le clapet d'étranglement (23) dans le sens d'une libération de la section du tube d'aspiration.

3. Conduit d'admission selon la revendication 2, **caractérisé en ce que** le clapet d'étranglement (23) présente, pour son réglage, un régulateur motorisé de clapet d'étranglement (24) et **en ce que** le signal de commande produit par l'unité d'analyse (28) est appliqué au régulateur de clapet d'étranglement (24).

4. Conduit d'admission selon la revendication 3, **caractérisé en ce que** le clapet d'étranglement (23) est monté de manière pivotante avec un arbre de clapet d'étranglement (25) dans un raccord de clapet d'étranglement (22) inséré dans le tube d'aspiration (20) et **en ce que** le régulateur motorisé de clapet d'étranglement (24) vient en prise sur l'arbre de clapet d'étranglement (25) pour faire pivoter le clapet d'étranglement (23).

5. Conduit d'admission selon l'une quelconque des revendications 1 à 4, **caractérisé en ce que** pour le diagnostic de retour de flamme, au moins un paramètre obtenu à partir de grandeurs caractéristiques du moteur et/ou de données de fonctionnement du moteur est acheminé en outre à l'unité d'analyse (28).

6. Conduit d'admission selon la revendication 5, **caractérisé en ce que** l'on utilise comme grandeurs caractéristiques du moteur la température et/ou le régime et comme données de fonctionnement du moteur le démarrage du moteur, l'arrêt du moteur, la marche au ralenti ou la pleine charge.
